# EUROPÄISCHE PATENTSCHRIFT

(11) **EP 0 859 198 B1**
(45) Veröffentlichungstag und Bekanntmachung des Hinweises auf die Patenterteilung: **11.12.2002**
(21) Anmeldenummer: 98102741.0
(22) Anmeldetag: 17.02.1998
(51) Int. Cl.: F24C 15/20, F04D 29/66

(54) **Dunstabzugshaube**
Smoke extracting hood
Hotte aspirante pour buée

(30) Priorität: 18.02.1997 DE 19706305
(43) Veröffentlichungstag der Anmeldung: 19.08.1998
(73) Patentinhaber: BSH Bosch und Siemens Hausgeräte GmbH, 81669 München (DE)
(72) Erfinder: Rohrbach, Peter, Dipl.-Ing. (FH), 75203 Königsbach-Stein (DE); Schmid, Dietrich, Dipl.-Ing. (FH), 71139 Ehningen (DE)

(56) Entgegenhaltungen:
- EP-A- 0 083 704
- EP-A- 0 840 063
- DE-C- 4 443 176
- FR-A- 2 506 185
- FR-A- 2 513 702

## Beschreibung

Die vorliegende Erfindung bezieht sich auf eine Dunstabzugshaube mit einem Ansaugraum zwischen einem Filterbereich und zumindest einem diesem nachgeschalteten Sauggebläse, dessen Ansaugachse zur Anströmrichtung der abzusaugenden Luft vom Filterbereich senkrecht ausgerichtet ist.

Dunstabzugshauben sind in bekannter Weise nach unterschiedlichen Aufbauprinzipien konstruiert und in Verwendung. Eine dieser Konstruktionsmaßnahmen, welche verbreitet in sogenannten Zwischenbau-Dunstabzugshauben verfolgt wird zeichnet sich dadurch aus, daß die Sauggebläse senkrecht zur vom Filterbereich der Dunstabzugshaube kommenden Luftanströmrichtung ausgerichtet sind. In diesem Fall werden üblicher- und zweckmäßigerweise Radiallüfter zum Einsatz gebracht, deren Ausströmrichtung wiederum senkrecht zur Einströmrichtung liegt.

Es ist bekannt, zur Verminderung der im Betrieb von Dunstabzugshauben auftretenden Geräusche Dämpfungsmaßnahmen zu ergreifen, die insbesondere darin bestehen, daß die Strömungswege mit geräuschdämmenden Materialien bandseitig ausgestattet sind. Außerdem können Luftleitbleche zur Geräuschminderung angeordnet sein.

Die EP 840063 A1 ist ein nachveröffentlichter Stand der Technik mit älterem Zeitrang gemäß Art. 54 (3) EPÜ, der lediglich bezüglich Neuheit, nicht jedoch bezüglich erfinderischer Tätigkeit relevant ist. Diese zeigt eine Dunstabzugshaube mit einem Ansaugraum zwischen einem Filterbereich und einem diesem nachgeschalteten Sauggebläse, dessen Ansaugachse zur Anströmrichtung der abzusaugenden Luft senkrecht ausgerichtet ist. Im Ansaugbereich befindet sich zwischen Einströmöffnung des Sauggebläses und dem Filterbereich ein Formteil aus einem lärmabsorbierenden Material. Das Formteil bildet einen Kanal zwischen dem Filterbereich und der Eintrittsöffnung des Sauggebläses aus, der sich zum Filterbereich hin erweitert.

Nachteilig an dieser Dunstabzugshaube ist, dass der Übergang vom Formteil zum Sauggebläse lediglich durch eine Eintrittsöffnung in einem blechartigen Material ausgebildet ist. Diese Eintrittsöffnung hat scharfe Übergänge zum Sauggebläse hin, wobei Lärm und Strömungsverluste verursacht werden.

Es ist Aufgabe der vorliegenden Erfindung eine Maßnahme für Dunstabzugshauben bereitzustellen, die ohne Beeinträchtigung der Luftförderleistung einen Beitrag zur Minderung der abgestrahlten Geräusche bietet.

Diese Aufgabe wird durch eine Dunstabzugshaube mit den Merkmalen des Patentanspruchs 1 gelöst.

Eine nach diesen erfindungsgemäßen Merkmalen ausgestattete Dunstabzugshaube zeichnet sich dadurch aus, daß durch das Schaumstoff-Formteil mit den angegebenen Merkmalen nicht nur eine relevante Geräuschminderung erzielen läßt, sondern auch für eine günstige Luftströmung im Ansaugbereich des Sauggebläses sorgt. Es ist zweckmäßig, daß zumindest die den Anströmbereich begrenzende Oberfläche des Schaumstoff-Formteils verhautet ist, um die Verschmutzungsanfälligkeit dieses Schaumstoff-Formteils zu reduzieren. Zweckmäßig ist es aber, die gesamte Oberfläche des Schaumstoff-Formteils zu verhauten, um die Möglichkeit einzuräumen durch Abwaschen des Schaumstoff-Formteils eine einfache Reinigung vornehmen zu können. Damit saugt das Schaumstoff-Formteil keine Flüssigkeit an. Die Verhautung des Schaumstoff-Formteils der den Anströmbereich begrenzenden Oberfläche verhindert aber insbesondere auch daß Feuchtigkeit im Funktionsbetrieb der Dunstabzugshaube in das Schaumstoff-Formteil eindringt und damit das Geräuschdämpfungsverhalten verschlechtert.

Bei zwei nebeneinander angeordneten Sauggebläsen ist ein gemeinsames Schaumstoff-Formteil angeordnet, das in etwa M-förmig ausgebildet ist. Um eine weitere, an sich bekannte Verbesserung der Anströmbedingungen für die abzusaugende Luft zu bieten, erweitert sich bevorzugter Weise das Schaumstoff-Formteil bezüglich seiner Stärke hin zum Filterbereich, so daß sich daraus ein zusätzlich erweiterter Anströmkanal ergibt.

Ein nach den Merkmalen der Erfindung ausgestaltetes Ausführungsbeispiel wird anhand der Zeichnung im folgenden näher erläutert.

Es zeigen
- Fig. 1: einen schematisierten Ausschnitt einer Zwischenbau-Dunstabzugshaube im Anströmbereich von Sauggebläsen und
- Fig. 2: eine Dunstabzugshaube in einer Seitenansicht geschnitten in der Achse eines Sauggebläses.

Im unteren Bereich der dargestellten Dunstabzugshaube 1 ist vereinfacht dargestellt ein Geruchsfilter 2 angeordnet über welches beispielsweise von einem nicht dargestellten Fettfilter zu reinigende Luft durch zwei Sauggebläse 3 hindurch angesaugt und wegbefördert wird. Die Achsen 4 der Sauggebläse - es handelt sich im vorliegenden Fall um Radiallüfter und somit deren Einströmdüsen sind zur in Richtung auf den Geruchsfilter 2 ausgerichteten Luftführung senkrecht ausgerichtet.

Dieser Anströmbereich zwischen Geruchsfilter 2 und Sauggebläsen 3 ist mit einem Schaumstoff-Formteil 5 versehen, welches je Sauggebläse 3 eine Aussparung 6 aufweist, die sich hin in Richtung auf das Geruchsfilter erweiternd öffnen und die Eintrittsdüse 7 der Sauggebläse in auf der dem Filterbereich 2 abgewandten Seite umschließen. Zumindest die der Luftführung zugewandte Seite 8 des Schaumstoff-Formteils 5 ist verhautet, so daß günstige Strömungsbedingungen für die transportierte Luft gegeben sind. Eine Beeinträchtigung der durch den Einsatz des Schaumstoff-Formteils 5 angestrebten Geräuschminderungseigenschaften wird durch die Verhautung keineswegs erzielt, vielmehr kann Feuchtigkeit aus der transportierten Luft nicht in das Schaumstoff-Formteil 5 eindringen und dessen Eigenschaften nachteilig verändern.

Wie insbesondere aus Fig.2 zu ersehen ist, erweitert sich die Stärke des Schaumstoff-Formteils 5 in Richtung auf den Filterbereich, so daß dadurch auch eine Erweiterung des Luftströmungskanals in diese Richtung die Folge ist.

## Patentansprüche

1. Dunstabzugshaube mit einem Ansaugraum zwischen einem Filterbereich und zumindest einem diesem nachgeschalteten Sauggebläse (3), dessen Ansaugachse (4) zur Anströmrichtung der abzusaugenden Luft vom Filterbereich senkrecht ausgerichtet ist, wobei im Ansaugbereich zwischen Einströmdüse (7) des Sauggebläses (3) und dem Filterbereich ein Schaumstoff-Formteil (5) mit einer zum Filterbereich sich erweiternd öffnenden und dieser gegenüber der Einströmdüse (7) des Sauggebläse (3) umschließenden Aussparung (6) angeordnet ist.

2. Dunstabzugshaube nach Anspruch 1, **dadurch gekennzeichnet, daß** bei zwei nebeneinander angeordneten Sauggebläsen (3, 3) ein gemeinsames in etwa M-förmig ausgebildetes Schaumstoff-Formteil (5) angeordnet ist.

3. Dunstabzugshaube nach einem der Ansprüche 1 oder 2, **dadurch gekennzeichnet, daß** der Schaumstoff-Formteil (5) sich in der Stärke hin zu der dem Filterbereich zugewandten Seite erweitert.

4. Dunstabzugshaube nach einem der Ansprüche 1 bis 3, **dadurch gekennzeichnet, daß** zumindest die dem Ansaugbereich begrenzende Oberfläche (8) des Schaumstoff-Formteils (5) verhautet ist.

## Claims

1. Vacuum cleaner hood with a suction chamber between a filter region and at least one suction fan (3) which is disposed downstream thereof and the suction axis (4) of which is directed perpendicularly to the flow direction of the air, which is to be inducted, thereagainst from the filter region, wherein a foam material shaped body (5) with a cut-out (8) which opens in enlarging manner towards the filter region and surrounds this relative to the inflow nozzle (7) of the suction fan (3) is arranged in the intake region between the inflow nozzle (7) of the suction fan (3) and the filter region.

2. Vacuum cleaner hood according to claim 1, **characterised in that** in the case of two suction fans (3, 3) arranged adjacent to one another a common foam material shaped body (5) formed to be approximately M-shaped is arranged.

3. Vacuum cleaner hood according to one of claims 1 and 2, **characterised in that** the foam material shaped body (5) enlarges in thickness towards the side facing the filter region.

4. Vacuum cleaner hood according to one of claims 1 to 3, **characterised in that** at least the surface (8) of the foam material shaped body (5) adjoining the suction region has a skin.

## Revendications

1. Hotte aspirante pour buée présentant une chambre d'aspiration située entre une zone de filtration et au moins un ventilateur d'aspiration (3) situé en aval de cette dernière et dont l'axe d'aspiration (4) est orienté perpendiculairement à la direction d'entrée de l'air à aspirer provenant de la zone de filtration, une pièce façonnée en mousse (5) présentant un évidement (6) qui s'ouvre en s'évasant sur la zone de filtration et qui entoure la buse d'entrée (7) dans le ventilateur d'aspiration (3) et étant disposée entre la buse d'entrée (7) dans la zone des ventilateurs d'aspiration (3) et la zone de filtration.

2. Hotte aspirante pour buée selon la revendication 1, **caractérisée en ce que** dans le cas où deux ventilateurs d'aspiration (3, 3) sont disposés l'un à côté de l'autre, une pièce façonnée en mousse (5) commune, configurée sensiblement en forme de M est prévue.

3. Hotte aspirante pour buée selon l'une des revendications 1 ou 2, **caractérisée en ce que** l'épaisseur de la pièce façonnée en mousse (5) augmente en direction du côté tourné vers la zone de filtration.

4. Hotte aspirante pour buée selon l'une des revendications 1 à 3, **caractérisée en ce qu'**au moins la surface (8) de la pièce façonnée en mousse (5) qui délimite la zone d'aspiration est recouverte d'une pellicule.
